# EUROPÄISCHE PATENTSCHRIFT

(11) **EP 0 366 902 B1**
(45) Veröffentlichungstag und Bekanntmachung des Hinweises auf die Patenterteilung: **13.04.1994**
(21) Anmeldenummer: 89116348.7
(22) Anmeldetag: 05.09.1989
(51) Int. Cl.: B22C 15/22

(54) **Verfahren und Vorrichtung zum Verdichten von Giesserei-Formstoff**
Method of and installation for compacting foundry mold material
Procédé et dispositif pour le serrage de matière de moulage de fonderie

(30) Priorität: 29.10.1988 DE 3836876
(43) Veröffentlichungstag der Anmeldung: 09.05.1990
(73) Patentinhaber: BMD Badische Maschinenfabrik Durlach GmbH, 76227 Karlsruhe (DE)
(72) Erfinder: Damm, Norbert, D-7528 Karlsdorf-Neuthard (DE); Parr, Thomas, Dr.-Ing., D-7500 Karlsruhe 41 (DE)
(74) Vertreter: Brommer, Hans Joachim, Dr.-Ing.

(56) Entgegenhaltungen:
- DE-A- 3 317 196
- DE-A- 3 319 496
- DE-A- 3 321 439
- DE-A- 3 518 980
- DE-A- 3 740 775

## Beschreibung

Die Erfindung betrifft ein Verfahren und Vorrichtungen zum Verdichten von in einem Formraum über einem Modell aufgeschüttetem Gießerei-Formstoff mittels eines Druckgases, das sich schlagartig mit zunächst einem relativ niedrigeren, danach mit einem hohen Druckgradient in den Formraum entspannt und infolge des Druckstoßes den Formstoff verdichtet.

Dieses sogenannte Luftimpulsverfahren hat sich grundsätzlich bei der Verdichtung von Gießerei-Formstoff bewährt. Es geht jetzt im wesentlichen noch darum, homogen verdichtete Formen mit hoher Härte auch bei formtechnisch schwierigen Modellen mit abrupten Höhendifferenzen der Modellkontur oder mit geringem Randabstand sicherzustellen.

Zu diesem Zweck ist es durch die DE-OS 33 17 196 bekannt geworden, über der Formstoff-Oberfläche eine gasdurchlässige Schicht anzuordnen, deren Gasdurchlässigkeit im Bereich oberhalb des Modelles geringer ist als im modellfreien Randbereich. Dadurch ergibt sich bereits eine deutlich verbesserte Anpassung der Formhärte an die Gegebenheiten des Modells.

Sodann ist es durch die DE-OS 37 40 775 bekannt, die Verdichtung nicht mit einem, sondern mit zwei aufeinanderfolgenden Druckstößen herbeizuführen, wobei der Druckgradient des ersten Druckstoßes kleiner als der des zweiten Druckstoßes ist. Dieser zweifache Druckstoß führt jedoch zu einer Verlängerung der Taktzeit der Formmaschine.

Schließlich ist durch die CH-PS 659 012 ein zweistufiges Verdichtungsverfahren bekannt, bei dem zunächst mit dem herkömmlichen Luftimpuls, danach durch mechanisches Hochfahren des Formkastens verdichtet wird.

Hiervon ausgehend liegt die Aufgabe der vorliegenden Erfindung darin, ein Verfahren und eine Vorrichtung zur Verdichtung von Gießerei-Formstoff anzugeben, das sich einerseits durch gute Verdichtungswerte auch in kritischen Modellbereichen, andererseits durch kurze Taktzeit auszeichnet.

Diese Aufgabe wird erfindungsgemäß hinsichtlich des Verfahrens dadurch gelöst, daß die unterschiedlich hohen Durckgradienten innerhalb eines einzigen Druckstoßes erzeugt werden. Dabei schließt sich der mit dem hohen Druckgradienten ansteigende Bereich der Druckkurve direkt an den ersten, flacheren Bereich der Druckkurve an.

Untersuchungen der Anmelderin haben erstaunlicherweise ergeben, daß ein derart gesteuerter Druckimpuls wesentlich bessere Verdichtungswerte ergibt als ein herkömmlicher Druckimpuls. Ursächlich hierfür dürfte folgende Erklärung sein: Durch den ersten, relativ flachen Bereich des Druckanstieges wird der Formstoff im wesentlichen nur fluidisiert, also seine Fließfähigkeit verbessert, ohne daß es zu einer nennenswerten Verdichtung kommt. Der hierauf folgende weitere Druckanstieg, der mit dem für die Verdichtung üblichen steilen Druckgradient erfolgt, profitiert von den verbesserten Fließeigenschaften des Formstoffes, weil er sich innerhalb des gleichen Druckstoßes lückenlos an den zuvor erreichten Druck anschließt. Die Verdichtungsfähigkeit gerade in engen Bereichen zwischen einzelnen Modellen oder zwischen Modell und Formkasten wird dadurch bedeutend verbessert. Die Taktzeit des erfindungsgemäßen Verfahrens bleibt nahezu die gleiche, weil sich alle Vorgänge bei ein und demselben Druckimpuls abspielen.

Zweckmäßigerweise läuft der erste Abschnitt der Druckkurve von Atmosphärendruck bis zu einem Zwischenwert von 1 bis 3 bar Überdruck, der anschließende Abschnitt von diesem Zwischenwert bis zum Enddruck, der wie üblich bei etwa 4 bis 6 bar liegt.

Damit sich ein Druckanstieg mit den gewünschten unterschiedlichen Druckgradienten innerhalb ein und desselben Druckstoßes realisieren läßt, können unterschiedliche Steuerungsmechanismen verwendet werden. Besonders günstig ist es, den Druckstoß zu Erzeugung des ersten, flacheren Druckanstieges in der Weise zu erzeugen, daß in dieser Zeitspanne die Entspannung des Druckstoßes aus der Druckkammer in den Formraum künstlich gedrosselt wird. Wenn dann der zweite Abschnitt mit dem höheren Druckgradient beginnen soll, braucht diese Drosselwirkung lediglich aufgehoben zu werden. Bei diesem Vorgehen ergibt sich der Vorteil, daß mit den bereits in der Praxis bewährten Ventilkonstruktionen gearbeitet werden kann und daß man lediglich die Öffnungsbewegung dieses Ventiles zu Beginn etwas verzögern muß. Es ergibt sich dann automatisch ein zunächst flacher Druckanstieg, der dann, wenn das Ventil sich weiter und ohne Verzögerung öffnet, in den schon bisher praktizierten steileren Druckanstieg übergeht.

Eine besonders zweckmäßige Weiterbildung der Erfindung besteht darin, den Druckstoß mit seinem beiden unterschiedlich steilen Abschnitten nur über dem Bereich des Formstoffes zu erzeugen, der sich im wesentlichen oberhalb des Modelles oder der Modelle befindet, wogegen der Formstoff im Randbereich mit dem üblichen durchgehend steilen Druckstoß, also ohne Drosselung, beaufschlagt wird.

Durch diese Aufteilung des Formraumes wird die Sandbewegung über dem Modell verzögert und dadurch kann der Sand etwa zum gleichen Zeitpunkt seine Endverdichtung sowohl am Modell wie auch an modellfreien Partien erreichen. Man erhält somit eine ideal homogene Verdichtung.

Als Vorrichtung zur Durchführung des Verfahrens bieten sich verschiedene Realisierungsmöglichkeiten. Im einfachsten Fall geht man von der herkömmlichen Formmaschine mit Druckimpuls (DE-A-3518 980) aus, bei der die Betätigung des Ventiles zwischen Druckkammer und Formraum durch ein hydraulisches und/oder pneumatisches Druckmittel erfolgt. Um die beabsichtigte Verzögerung zu Beginn der Öffnungsbewegung dieses Ventiles herbeizuführen braucht lediglich in eine Druckmittelleitung zur Steuerung dieses Ventiles ein verstellbares Drosselventil eingebaut zu werden.

Bei solchen Formmaschinen, die etwa gemäß der DE-OS 33 17 196 oberhalb des unverdichteten Formstoffes eine gasdurchlässige Schicht mit reduzierter Gasdurchlässigkeit im Bereich hoher Modellkonturen aufweisen, ist es am günstigsten, diese Schicht als mechanisches Drosselelement auszubilden, dessen Gasdurchlässigkeit verstellbar ist. Dadurch läßt sich ebenfalls zu Beginn des Druckimpulses eine verringerte Gasdurchlässigkeit und somit die gewünschte Änderung der Druckanstiegsgeschwindigkeit herbeiführen.

Dabei sollte der Durchströmquerschnitt des Drosselelementes von etwa 0 % bis etwa 50 %, insbesondere bis etwa 30 % des freien Querschnittes verstellbar sein. Die Öffnungszeit des Drosselelementes ist zur Anpassung an die Modellkontur verstellbar. Öffnung des Drosselelementes kann zumindest teilweise während der Öffnungsbewegung des Druckkammer-Ventiles erfolgen.

In konstruktiver Hinsicht empfiehlt es sich, daß das Drosselelement durch relativ zueinander verschiebbare Lochplatten gebildet ist. In der einen Stellung decken die Lochplatten jeweils die Löcher der Nachbarplatte zu, in der anderen Stellung fluchten die Lochplatten.

Wie schon an anderer Stelle erwähnt, braucht sich das Drosselelement nicht über den gesamten Querschnitt des Formraumes zu erstrecken, sondern es empfiehlt sich, wenn es nur im Bereich oberhalb des Modells angeordnet ist. Hingegen kann der übrige Bereich frei bleiben. Normalerweise ist dies der Randbereich - beim Formen von Badewannen jedoch liegen die Verhältnisse bekanntlich umgekehrt.

Damit die Zonen unterschiedlicher Gasdurchlässigkeit auch in vertikaler Richtung gegeneinander abgegrenzt sind, empfiehlt es sich, daß das Drosselelement nach unten in den Formstoff eintauchende Schottwände aufweist. Diese Schottwände erstrecken sich durch den Füllrahmen hindurch und gegebenenfalls auch ein Stück in den Formkasten hinein.

Eine weitere Vorrichtung zur Durchführung des erfindungsgemäßen Verfahrens geht von der DE-A- 33 17 196 aus und zeichnet sich dadurch aus, daß zwei Ventile zwischen der Druckkammer beziehungsweise den Druckkammern einerseits und dem Formraum andererseits vorgesehen sind und daß das eine Ventil an den inneren Bereich des Formraumes angeschlossen ist, der sich im wesentlichen über dem Modell befindet, wogegen das andere Ventil an den modellfreien Randbereich des Formraumes angeschlossen ist. Dadurch ist eine weitgehend individuelle Druckbeaufschlagung einzelner Bereiche des Formraumes in Abhängigkeit von den dort herrschenden Modell-Gegebenheiten möglich. Durch Schottwände, die in den Sand eintauchen ist eine gegenseitige Beeinflußung der Druckverhältnisse weitgehend auf das Ende des Druckimpulses beschränkt.

Bei großen Formraumquerschnitten liegt es im Rahmen der Erfindung, nicht nur mit zwei, sondern mit mehr Ventilen zu arbeiten und dadurch insbesondere den inneren Bereich des Formraumes in mehrere Räume zu unterteilen.

Weitere Merkmale und Vorteile der Erfindung ergeben sich aus der nachfolgenden Beschreibung von Ausführungsbeispielen anhand der Zeichnung; dabei zeigt
Figur 1 den erfindungsgemäßen Druckverlauf über der Zeit;
Figur 2 eine Formmaschine im Vertikalschnitt;
Figur 3 daß dazugehörige Steuerschema;
Figur 4 einen Ausschnitt einer Formmaschine mit einem anderen Ventil und
Figur 5 einen ähnlichen Ausschnitt mit zwei Ventilen.

In Figur 1 ist aufgetragen auf der Ordinate der Druck (P) im Formraum über der Sandoberfläche und auf der Abszisse die Zeit (T).

Erfindungsgemäß wird der Druck im Formraum zunächst mit einem ungewöhnlich niedrigen Druckgradient von 30 bis 100 bar/sec erhöht, bis ein Druck von etwa 1 bis 3 bar erreicht ist. Dieser erste Druckabschnitt 1 geht sodann lückenlos über in einen wesentlich steileren Druckabschnitt 2, der den bei der Impulsverdichtung üblichen Druckgradient von etwa 100 bis 600 bar/sec aufweist. Der Druckausgleich zwischen der Druckkammer und dem Formraum stellt sich wie bisher bei etwa 3 bis 6 bar ein. Danach beginnt der Druckabbau, in dem das Druckgas durch Spalte im Formraum und/oder durch bewußt angebrachte Öffnungen entweicht, gegebenenfalls abgesaugt wird. Letzteres kommt in Betracht, wenn als Druckgas ein Reaktionsgas verwendet wird, das eine chemische Aushärtung des Formstoffes herbeiführt.

Der dem herkömmlichen Druckanstieg 2 vorgeschaltete Abschnitt 1 bewirkt eine intensive Fluidisierung des eingefüllten Formstoffes. Die dadurch verbesserte Fließfähigkeit kommt in vollem Umfange dem für die Verdichtung entscheidenden Druckabschnitt 2 zugute, weil sich dieser Druckabschnitt direkt anschließt bevor die Luft aus dem Druckabschnitt 1 den Formraum verläßt. Im Gegensatz dazu ist bei dem bekannten Verfahren mittels zweier aufeinanderfolgender Druckstöße die Belüftung durch den ersten Druckstoß bereits weitgehend abgeklungen, wenn der zweite Druckstoß beginnt.

Der erfindungsgemäße Druckverlauf ist daher besonders für Formen mit tiefen Ballen geeignet.

Um zu demonstrieren, daß sich der erfindungsgemäße Druckverlauf auch nachträglich in bereits bestehenden Formanlagen realisieren läßt, wird zur weiteren Beschreibung auf die bekannte Ventilsteuerung gemäß P 35 18 980.0 zurückgegriffen. Diese Anlage ist in Figur 2 dargestellt, wobei nur die zum Verständnis der Erfindung notwendigen Teile der Verdichtungsvorrichtung wiedergegeben sind.

Auf einer Modellplatte 1 mit einem Modell 2 sitzt ein Formkasten 3 und auf diesem ein Füllrahmen 4. Oberhalb des so gebildeten Formraumes ist ein Druckbehälter 5 - im Ausführungsbeispiel zur Aufnahme von Druckluft - angeordnet, der über einen Anschluß 6 aus einem Druckspeicher oder aus dem betrieblichen Druckluftnetz gespeist wird.

Der Druckbehälter weist eine Platte auf, die im Bereich oberhalb des Formraumes rostartig mit einer Vielzahl von Öffnungen 8 versehen ist. An der Oberseite des Bodens 7 ist ein Rahmen 9 angeflanscht, an den wiederum eine Abluftleitung mit einem Ventil 10 angeschlossen ist.

Der Durckbehälter 5 mit dem Rahmen 9 einerseits und die Modellplatte 1 mit Modell 2, Formkasten 3 und Füllrahmen 4 andererseits sind gegeneinander beweglich, um den Formraum bis unmittelbar unterhalb des Bodens 7 mit Formstoff füllen zu können. Vor dem Verdichten werden die beiden Baugruppen zusammengebracht und an ihrer Trennfläche dicht zusammengepreßt.

Mit dem Boden 7 beziehungsweise dessen die Öffnungen 8 aufweisenden Bereich wirkt ein Verschlußorgan in Form einer starren Ventilplatte 11 zusammen, die gleichfalls eine Vielzahl von Öffnungen 12 besitzt. Außerdem ist auf der Unterseite der Ventilplatte innerhalb des Bereiches der Öffnungen 12 ein Dichtungsbelag 13 angebracht. Die Öffnungen 8 im Boden 7 und die Öffnungen 12 in der Ventilplatte 11 sind so gegeneinander versetzt, daß sie sich in der Schließlage gegenseitig versperren.

Die Ventilplatte 11 sitzt an einer Führungsstange 14, die zugleich die Kolbenstange eines Kolbens 15 eines Druckmittelzylinders 16 bildet. Dieser und die Steuerung werden nachfolgend anhand der Figur 3 beschrieben.

Der Druckmittelzylinder 16 ist in einem Hydraulik-Kreislauf angeordnet, dessen Druckquelle mit 17 bezeichnet ist. Dabei handelt es sich beispielsweise um eine Hydraulikpumpe, die aus einem Tank 18 gespeist wird. Von der Druckquelle 17 gelangt das Druckmittel über einen Steuerschieber 19, ein Rückschlagventil 20 und die Zuleitung 21 in den Druckraum 22 des Druckmittelzylinders 16.

Unterhalb seines Kolbens 15 weist der Druckmittelzylinder 16 einen Gasdruckraum 24 auf, der an einen Gasdruckspeicher 25 angeschlossen ist. Dieser Gasdruckspeicher 25 ist durch einen beweglichen Kolben 26 in einen Gasdruckraum 27 und einen Hydraulikdruckraum 28 unterteilt. Der Hydraulikdruckraum 28 ist über einen Steuerschieber 29 mit einer Hochdruckquelle 30 verbunden, die aus dem Versorgungstank 18 gespeist wird.

Der Kolben 15 des Druckmittelzylinders 16 ist auf der Hydraulikseite mit einer den Druckraum 22 durchgreifenden Kolbenstange 31 verlängert. Diese obere Kolbenstange 31 trägt unmittelbar am Ansatz des Kolbens 15 einen zylindrischen Ansatz 32 und einen konisch verjüngten Ansatz 33, der bei einer Aufwärtshubbewegung des Kolbens 15 mit der zylindrischen Verengung 34 eine Drossel bildet.

Die hydraulische Zuleitung 21 führt noch zu einem steuerbaren Rückschlagventil 23, dessen Steuerleitung über den Steuerschieber 19 mit der Druckquelle 17 verbindbar ist. Der Druckmittelraum ist in entsperrtem Schaltzustand des Rückschlagventils 23 über eine Abzweigung von der Leitung 21 mit einem Ablauftank 37 und einer Entlüfungsleitung 38 druckentlastet verbunden. Die Abflußleitung 39 des Ablauftanks 37 mündet in den Hydrauliktank 18.

Außerdem geht die vorgenannte Abzweigung von der Zuleitung 21 zu einer einstellbaren Drossel 35 und einem nachgeordneten Steuerschieber 36, die beide parallel zu dem Rückschlagventil 23 geschaltet sind und die einen langsamen Ablauf des Druckmittels aus dem Druckraum 22 zulassen.

Dadurch kann mit Hilfe der Drossel 35, die anfänglich nur einen kleinen Rücklaufquerschnitt freigibt und in Verbindung mit dem geöffneten Steuerschieber 36 die Hubbewegung des Kolbens 15 und damit der Ventilplatte 11 gebremst und der flache Druckabschnitt 1 im Druckdiagramm von Figur 1 realisiert werden.

Nach beispielsweise 50 Millisekunden springt zusätzlich das Rückschlagventil 23 in die Durchlaßstellung, so daß der Abfluß aus dem Druckraum 22 ungehindert freigegeben wird. Das Ventil 11 öffnet sich dann schlagartig in der schon bisher üblichen Weise bis zur maximalen Öffnungsstellung und erzeugt damit den Abschnitt 2 der Druckkurve.

Das Schließen des Ventils 11 und die übrigen Steuerfunktionen sind ausführlich in der DE-OS 35 18 980 beschrieben, so daß zur Vermeidung von Wiederholungen hierauf verwiesen werden darf.

Besonders zweckmäßig ist die Verwendung eines Proportionalventiles. Es ersetzt das Rückschlagventil 23, die Drossel 35 und den Steuerschieber 36.

Figur 4 zeigt eine andere Realisierungsmöglichkeit zur Herbeiführung des erfindungsgemäßen Druckverlaufes. Dabei ist nur ein schematischer Ausschnitt aus der Formmaschine dargestellt, bestehend aus Modellplatte 1, Modell 2, Formkasten 3, Füllrahmen 4 und einem Formraum gegenüber der Druckkammer 5 abschließenden Ventil 40.

Das Ventil 40 ist nur schematisch dargestellt. Es kann sich hierbei um eine Konstruktion entsprechend Figur 2 oder um eine beliebige andere Ventilkonstruktion handeln. Es muß lediglich sichergestellt werden, daß dieses Ventil schnell genug öffnet, um im Formraum oberhalb des Formstoffes eine Druckanstiegsgeschwindigkeit von 100 bis 600 bar/sec.herbeizuführen. Eine verzögerte Öffnungsbewegung wie in Figur 2 und 3 beschrieben braucht das Ventil 40 hingegen nicht auszuführen. Der verzögerte Druckanstieg zu Beginn der Druckkurve wird hier auf andere Weise erzeugt und ist beschränkt auf denjenigen Bereich des Formstoffes, der sich in etwa oberhalb des Modelles befindet.

In diesem Bereich ist im Zwischenraum zwischen dem Ventil 40 und der Oberseite des eingefüllten Formstoffes ein Drosselelement 41 angeordnet. Dieses Drosselelement besteht aus zwei aneinander anliegenden, horizontal gegeneinander verschiebbaren, rostartig ausgebildeten Lochplatten, deren Löcher so angeordnet sind, daß sie in der einen Stellung des Drosselelementes nahezu oder ganz geschlossen, in der anderen Stellung hingegen offen sind. Derartige Rostplattenventile und ihre Betätigung ist bei Formmaschinen an sich bekannt, so daß hierauf nicht näher eingegangen zu werden braucht.

Wesentlich ist nun, daß das Drosselelement 41 nach unten ragende Leitbleche 42 aufweist. Diese Leitbleche tauchen in den eingefüllten Formstoff ein und erstrecken sich bis nahe zum Formkasten oder in diesen hinein. Sie sind so positioniert, daß sie grob mit der Außenkontur der Modelle fluchten.

Die Funktion dieses Drosselelementes ist folgende: Wird das Ventil 40 geöffnet, so ist das Drosselelement 41 zunächst nahezu geschlossen, so daß sich der Druckimpuls ungehindert nur in den Randbereich A des Formraumes fortpflanzen kann. Der innere Bereich B, der sich unterhalb des Drosselelementes 41 befindet wird hingegen nur mit einem abgeschwächten Druckimpuls beaufschlagt, dessen Druckgradient dem Abschnitt 1 der Druckkurve in Figur 1 entspricht. Nach etwa 50 Millisekunden geht das Drosselelement 41 in seine maximale Offenstellung und dementsprechend steigt der Druck mit dem Druckgradient des Abschnittes 2 von Figur 1.

Die Bauform nach Figur 4 gestattet es somit, den erfindungsgemäßen Druckverlauf nur in denjenigen Bereich des Formstoffes zur Geltung zu bringen, der sich im wesentlichen oberhalb des Modelles befindet, wogegen der modellfreie Randbereich von dem herkömmlichen Druckimpuls mit durchgehend steiler Kennlinie beaufschlagt wird.

Auch diese Lösung kann bei den bereits gebauten Produktionsmaschinen einfach nachgerüstet werden. Es muß lediglich das Drosselelement 41 mit Hilfe eines Zwischenflansches zwischen Füllrahmen und Druckkammer eingesetzt werden.

Eine noch individuellere Druckbeaufschlagung unterschiedlicher Bereiche des Formraumes erlaubt die Bauform nach Figur 5. Hier sind der Randbereich A und innere Bereich B jeweils an eigene Ventile 50 beziehungsweise 51 angeschlossen. Beide Ventile können getrennt durch eine individuelle Verzögerungsschaltung variabel geöffnet werden. Sie sind entweder an eine gemeinsame oder an getrennte Druckkammern angeschlossen.

Die Trennung zwischen den bei den Formraumbereichen erfolgt durch Wände 52, die den Ausgang des Ventiles 51 umschließen, sich sodann oberhalb des Formstoffes auf den oberhalb des Modelles liegenden Querschnitt erweitern und in die vertikalen Leitbleche 42 übergehen.

Es ist dadurch möglich, den inneren und den äußeren Formraumbereich individuell und unabhängig voneinander zu verdichten.

Es liegt im Rahmen der Erfindung, als Druckgas ein chemisch mit dem Formstoff reagierendes Härtergas zu verwenden.

## Patentansprüche

1. Verfahren zum Verdichten von in einem Formraum über einem Modell aufgeschütteten Gießerei-Formstoff mittels eines Druckgases, das sich schlagartig mit zunächst einem relativ niedrigen, danach mit einem hohen Druckgradient in den Formraum entspannt und infolge des Druckstoßes den Formstoff verdichtet,
dadurch gekennzeichnet,
daß die unterschiedlich hohen Druckgradienten innerhalb eines einzigen Druckstoßes erzeugt werden.

2. Verfahren nach Anspruch 1,
dadurch gekennzeichnet,
daß der Druckverlauf in einem ersten Abschnitt mit niedrigem Druckgradient von Atmosphärendruck bis zu einem Zwischenwert von 1 bis 3 bar Überdruck, in einem zweiten Abschnitt mit höherem Druckgradient von dem Zwischenwert bis zum Enddruck ansteigt.

3. Verfahren nach Anspruch 1 oder 2,
dadurch gekennzeichnet,
daß der Druckstoß zur Erzeugung eines ersten Abschnittes mit niedrigem Druckgradient beim Entspannen in den Formraum künstlich gedrosselt wird und diese Drosselwirkung zur Erzeugung des zweiten Abschnittes aufgehoben wird.

4. Verfahren nach Anspruch 3,
dadurch gekennzeichnet,
daß die Drosselung des Druckstoßes durch verzögertes Öffnen eines den Formraum gegenüber dem Druckgas absperrenden Ventiles erzeugt wird.

5. Verfahren nach einem der Ansprüche 1 bis 4,
dadurch gekennzeichnet,
daß der Druckstoß mit seinen beiden Abschnitten nur über einem Teil der freien Formstoff-Oberfläche erzeugt wird, insbesondere dem Teil, der sich im wesentlichen über dem Modell befindet, wogegen der Formstoff im übrigen Bereich, insbesondere im modellfreien Bereich mit dem üblichen, durchgehend steilen Druckgradient beaufschlagt wird.

6. Vorrichtung zur Durchführung des Verfahrens nach einem der Ansprüche 1 bis 5, wobei der Formraum durch zumindest ein Ventil (11) gegenüber dem in zumindest einer Druckkammer (5) gespeicherten Druckgas abgesperrt ist und die Betätigung dieses Ventiles (11) durch ein hydraulisches und/oder pneumatisches Druckmittel erfolgt und die Modellplatte (1) gegebenenfalls Entlüftungsöffnungen aufweist,
dadurch gekennzeichnet,
daß in eine Druckmittelleitung zur Steuerung des Ventils (11) ein Ventil (35) mit verstellbarem Durchlaßquerschnitt eingebaut ist.

7. Vorrichtung zur Durchführung des Verfahrens nach einem der Ansprüche 1 bis 5, wobei der Formraum durch zumindest ein Ventil (40) gegenüber dem in zumindest einer Druckkammer (5) gespeicherten Druckgas abgesperrt ist und die Modellplatte (1) gegebenenfalls Entlüftungsöffnungen aufweist und wobei oberhalb des unverdichteten Formstoffes zumindest ein gasdurchlässiges Drosselelement (41) angeordnet ist,
dadurch gekennzeichnet,
daß die Gasdurchlässigkeit des Drosselelementes (41) verstellbar ist.

8. Vorrichtung nach Anspruch 7,
dadurch gekennzeichnet,
daß der Durchströmquerschnitt der Drosselelementes (41) von etwa 0 % bis eta 50 %, insbesondere bis etwa 30 % des freien Querschnittes verstellbar ist.

9. Vorrichtung nach Anspruch 7 oder 8,
dadurch gekennzeichnet,
daß die Öffnungszeit des Drosselelementes (41) einstellbar ist.

10. Vorrichtung nach Anspruch 7, 8 oder 9,
dadurch gekennzeichnet,
daß die Verstellung des Drosselelementes (41) im Öffnungssinn zumindest teilweise während der Öffnungsbewegung des Ventiles (40) erfolgt.

11. Vorrichtung nach einem der Ansprüche 7 bis 10,
dadurch gekennzeichnet,
daß das Drosselelement (41) durch aneinander anliegende, relativ zueinander verschiebbare Lochplatten gebildet ist.

12. Vorrichtung nach einem der Ansprüche 7 bis 11,
dadurch gekennzeichnet,
daß das Drosselelement (41) nur im Bereich (B) oberhalb der Modelle (2) angeordnet ist.

13. Vorrichtung nach einem der Ansprüche 7 bis 12,
dadurch gekennzeichnet,
daß das Drosselelement (41) nach unten in den Formstoff eintauchende Schottwände (42) aufweist.

14. Vorrichtung nach einem der Ansprüche 6 oder 7, wobei der Formraum durch Ventile gegenüber dem in zumindest einer Druckkammer gespeicherten Druckgas abgesperrt ist und die Modellplatte (1) gegebenenfalls Entlüftungsöffnungen aufweist,
dadurch gekennzeichnet,
daß zumindest zwei Ventile (50, 51) vorgesehen sind und das eine Ventil an den inneren Bereich (B) des Formraumes angeschlossen ist, der sich im wesentlichen über den Modellen befindet, wogegen das andere Ventil (52) an den modellfreien Bereich, insbesondere den Randbereich (A) des Formraumes angeschlossen ist.

15. Vorrichtung nach Anspruch 14,
dadurch gekennzeichnet,
daß der Anschluß der Ventile (50, 51) an ihre jeweiligen Formraumbereiche (A, B) durch Wände (52, 42) erfolgt, die teilweise in den Formstoff eintauchen.

16. Vorrichtung nach einem der Ansprüche 7 bis 15,
dadurch gekennzeichnet,
daß bei großen Formraum-Querschnitten der innere Bereich (B) des Formraumes in mehrere Räume mit zusätzlichen Drosselelementen bzw. Ventilen unterteilt ist.

17. Vorrichtung nach einem der Ansprüche 7 bis 16,
dadurch gekennzeichnet,
daß nur das Drosselelement (41) bzw. das Ventil (51) für den inneren Bereich (B) den Druckverlauf gemäß einem der Ansprüche 1 bis 5 im Formraum erzeugt.

## Claims

1. A method of compacting foundry moulding material, poured over a pattern in a moulding chamber, by means of a pressurized gas which expands into the moulding chamber in a sudden burst initially with a relatively low pressure gradient and thereafter with a high pressure gradient and compacts the moulding material as a result of the pressure impact,
characterised in that
the differently sized pressure gradients are generated within a single pressure impact.

2. Method according to claim 1,
characterised in that
the pressure curve in a first portion having a low pressure gradient rises from atmospheric pressure up to an intermediate value of from 1 to 3 bar excess pressure and in a second portion having a higher pressure gradient rises from the intermediate value to the final pressure.

3. Method according to claim 1 or 2,
characterised in that
the pressure impact for generating a first portion having a low pressure gradient is artificially throttled on expansion into the moulding chamber and this throttle action is removed in order to generate the second portion.

4. Method according to claim 3,
characterised in that
the throttling of the pressure impact is produced by delayed opening of a valve that blocks off the moulding chamber from the pressurised gas.

5. Method according to any one of claims 1 to 4,
characterised in that
the pressure impact with its two portions is generated only over a portion of the free moulding material surface, especially over the portion that is located essentially over the pattern, whereas the moulding material in the remainder of the region, especially in the region free of the pattern, is acted upon by the customary, continuously steep pressure gradient.

6. Apparatus for carrying out the method according to any one of claims 1 to 5, in which the moulding chamber is blocked off by at least one valve (11) from the pressurised gas stored in at least one pressure chamber (5) and the actuation of that valve (11) is effected by a hydraulic and/or pneumatic pressure medium and the pattern plate (1) optionally has ventilation holes,
characterised in that
a valve (35) with an opening of adjustable cross-section is built into a pressure medium line for controlling the valve (11).

7. Apparatus for carrying out the method according to any one of claims 1 to 5, in which the moulding chamber is blocked off by at least one valve (40) from the pressurised gas stored in at least one pressure chamber (5) and the pattern plate (1) optionally has ventilation holes and in which at least one gas-permeable throttle element (41) is arranged above the uncompacted moulding material,
characterised in that
the gas permeability of the throttle element (41) is adjustable.

8. Apparatus according to claim 7,
characterised in that
the throughflow cross-section of the throttle element (41) is adjustable from approximately 0 % up to approximately 50 %, especially up to approximately 30 %, of the free cross-section.

9. Apparatus according to claim 7 or 8,
characterised in that
the opening time of the throttle element (41) is adjustable.

10. Apparatus according to claim 7, 8 or 9,
characterised in that
the adjustment of the throttle element (41) in the opening direction is made at least partly during the opening movement of the valve (40).

11. Apparatus according to any one of claims 7 to 10,
characterised in that
the throttle element (41) is formed by perforated plates that rest against one another and can be displaced relative to one another.

12. Apparatus according to any one of claims 7 to 11,
characterised in that
the throttle element (41) is arranged only in the region (B) above the pattern (2).

13. Apparatus according to any one of claims 7 to 12,
characterised in that
the throttle element (41) has bulkhead walls (42) that extend downwards into the moulding material.

14. Apparatus according to either one of claims 6 and 7, in which the moulding chamber is blocked off by valves from the pressure gas stored in at least one pressure chamber and the pattern plate (1) optionally has ventilation holes,
characterised in that
at least two valves (50, 51) are provided, and one valve is connected to the inner region (B) of the moulding chamber that is located essentially over the patterns, whereas the other valve (52) is connected to the pattern-free region, especially the peripheral region (A) of the moulding chamber.

15. Apparatus according to claim 14,
characterised in that
the connection of the valves (50, 51) to the respective regions (A, B) of the moulding chamber is made by walls (52, 42) which partially extend into the moulding material.

16. Apparatus according to any one of claims 7 to 15,
characterised in that
where the moulding chamber is of large cross-section the inner region (B) of the moulding chamber is divided into several chambers with additional throttle elements or valves.

17. Apparatus according to any one of claims 7 to 16,
characterised in that
only the throttle element (41) or valve (51) for the inner region (B) generates in the moulding chamber the pressure curve in accordance with any one of claims 1 to 5.

## Revendications

1. Procédé pour tasser une matière de moulage de fonderie, déposée en vrac dans une chambre de moulage pardessus un modèle, à l'aide d'un gaz comprimé qui se détend brusquement avec un gradient de pression tout d'abord relativement faible, puis élevé, dans la chambre de moulage et tasse la matière de moulage sous l'effet de l'impulsion de pression, caractérisé en ce que les gradients de pression, qui possèdent des intensités différentes, sont produits en l'espace d'une seule impulsion de pression.

2. Procédé selon la revendication 1, caractérisé en ce que la valeur de la pression augmente dans une première phase avec un faible gradient de pression, de la pression atmosphérique jusqu'à une valeur intermédiaire d'une surpression comprise entre 1 et 3 bars, et dans une seconde section avec un gradient de pression supérieur, depuis la valeur intermédiaire jusqu'à la pression finale.

3. Procédé selon la revendication 1 ou 2, caractérisé en ce que l'impulsion de pression servant à produire une première section avec un faible gradient de pression est étranglée artificiellement lors de la détente dans la chambre de moulage, et cette action d'étranglement est supprimée pour l'obtention de la seconde section.

4. Procédé selon la revendication 3, caractérisé en ce que l'étranglement de l'impulsion de pression est obtenu par ouverture retardée d'une soupape séparant la chambre de moulage du gaz comprimé.

5. Procédé selon l'une des revendications 1 à 4, caractérisé en ce que l'impulsion de pression est produite, dans ces deux sections uniquement sur une partie de la surface libre du matériau de moulage, notamment la partie qui est située essentiellement au-dessus du modèle, tandis que la matière de moulage est chargée ailleurs, notamment dans la zone ne comportant pas le modèle, par un gradient de pression usuel, présentent une pente continue.

6. Dispositif pour la mise en oeuvre du procédé selon l'une des revendications 1 à 5, dans lequel la chambre de moulage est séparée par au moins une soupape (11) vis-à-vis du gaz comprimé stocké dans au moins une chambre de pression (5), et l'actionnement de cette soupape (11) est réalisé à l'aide d'un fluide hydraulique et/ou pneumatique sous pression, et la plaque-modèle (1) possède éventuellement des ouvertures de désaération, caractérisé en ce qu'une soupape (35) possède une section transversale de passage réglable et montée dans une canalisation pour le fluide comprimé, pour la commande de la soupape (11).

7. Dispositif pour la mise en oeuvre du procédé selon l'une des revendications 1 à 5, dans lequel la chambre de moulage est séparée, par au moins une soupape (40), du gaz comprimé stocké dans au moins une chambre de pression (5) et la plaque-modèle (1) possède éventuellement des ouvertures de désaération, et dans lequel un élément d'étranglement (41), apte à laisser passer le gaz, est disposé au-dessus de la matière de moulage non tassée, caractérisé en ce que l'aptitude de l'élément d'étranglement (41) à laisser passer le gaz est réglable.

8. Dispositif selon la revendication 7, caractérisé en ce que la section transversale de passage de l'élément d'étranglement (41) est réglable entre environ 0% et environ 50% et notamment jusqu'à environ 30% de la section transversale libre.

9. Dispositif selon la revendication 7 ou 8, caractérisé en ce que le temps d'ouverture de l'élément d'étranglement (41) est réglable.

10. Dispositif selon la revendication 7,8 ou 9, caractérisé en ce que le réglage de l'élément d'étranglement (41) dans le sens de l'ouverture s'effectue au moins en partie pendant le déplacement d'ouverture de la soupape (40).

11. Dispositif selon l'une des revendications 7 à 10, caractérisé en ce que l'élément d'étranglement (41) est formé par des plaques perforées, qui sont appliquées l'une contre l'autre et sont déplaçables l'une par rapport à l'autre.

12. Dispositif selon l'une des revendications 7 à 11, caractérisé en ce que l'élément d'étranglement (41) est disposé uniquement dans la zone (B) au-dessus des modèles (2).

13. Dispositif selon l'une des revendications 7 à 12, caractérisé en ce que l'élément d'étranglement (41) possède des cloisons (42) qui pénètrent dans la matière de moulage.

14. Dispositif selon l'une des revendications 6 ou 7, dans lequel la chambre de moulage est séparée par de soupapes vis-à-vis du gaz comprimé stocké dans au moins une chambre de pression, et la plaque-modèle (1) possède éventuellement des ouvertures de désaération, caractérisé en ce qu'il est prévu au moins deux soupapes (50,51) et qu'une soupape est raccordée à l'espace intérieur (B) de la chambre de moulage, qui est située essentiellement au-dessus des modèles, tandis que l'autre soupape (52) est raccordée à la zone ne comportant pas de modèle, notamment la zone marginale (A) de la chambre de moulage.

15. Dispositif selon la revendication 14, caractérisé en ce que le raccordement des soupapes (50,51) à leurs espaces respectifs (A,B) de la chambre de moulage est réalisé par des parois (52,42), qui pénètrent en partie dans la matière de moulage.

16. Dispositif selon l'une des revendications 7 à 15, caractérisé en ce que, dans le cas de sections transversales importantes de la chambre de moulage, l'espace intérieur (B) de la chambre de moulage est divisé en plusieurs espaces par des éléments supplémentaires d'étranglement ou des soupapes supplémentaires.

17. Dispositif selon l'une des revendications 7 à 16, caractérisé en ce que seul l'élément d'étranglement (41) ou la soupape (51) pour l'espace intérieur (B) produit l'allure de pression selon l'une des revendications 1 à 5 dans la chambre de moulage.
